# EUROPÄISCHE PATENTSCHRIFT

(11) **EP 0 548 602 B1**
(45) Veröffentlichungstag und Bekanntmachung des Hinweises auf die Patenterteilung: **18.10.1995**
(21) Anmeldenummer: 92120516.7
(22) Anmeldetag: 02.12.1992
(51) Int. Cl.: F28F 3/08, F28D 9/00

(54) **Plattenwärmetauscher**
Plate type heat-exchanger
Echangeur de chaleur à plaques

(30) Priorität: 20.12.1991 DE 4142177
(43) Veröffentlichungstag der Anmeldung: 30.06.1993
(73) Patentinhaber: BDAG Balcke-Dürr Aktiengesellschaft, D-40882 Ratingen (DE)
(72) Erfinder: Daschmann, Horst, W-4030 Ratingen 1 (DE); Schäfer, Gregor, W-4030 Ratingen 8 (DE); Wittig, Horst, W-4030 Ratingen 1 (DE)
(74) Vertreter: Stenger, Watzke & Ring Patentanwälte

(56) Entgegenhaltungen:
- EP-A- 0 252 275
- WO-A-88/08508
- WO-A-89/11627
- WO-A-91/17406
- DE-C- 4 100 940
- GB-A- 2 054 817

## Beschreibung

Die Erfindung betrifft einen Plattenwärmetauscher mit im Gleichstrom oder Gegenstrom durchströmten Kanälen, die für das eine Medium zwischen jeweils zu einem Plattenpaar verbundenen Einzelplatten und für das andere Medium zwischen den zu einem Plattenstapel zusammengefügten Plattenpaaren gebildet sind, wobei die Einzelplatten und die Plattenpaare an ihren parallel zur Hauptströmungsrichtung verlaufenden Rändern miteinander verbunden sind, die Zu- und Abströmquerschnitte jedes Strömungskanals in Hauptströmungsrichtung diagonal zueinander angeordnet und die unmittelbar aneinanderliegenden Zuström- bzw. Abströmquerschnitte für das eine Medium zu den benachbarten Abström- bzw. Zuströmquerschnitten für das andere Medium jeweils um die halbe Höhe der Zu- bzw. Abströmquerschnitte versetzt sind.

Plattenwärmetauscher der voranstehend beschriebenen Art mit im Gegenstrom durchströmten Kanälen sind aus der DE-PS 41 00 940 bekannt. Sie haben bei äußerst kompakter Bauweise einen hohen Wärmetauscherwirkungsgrad und können preisgünstig auch für aggressive Medien hergestellt werden.

Der Erfindung liegt die **Aufgabe** zugrunde, den Wirkungsgrad dieser bekannten Plattenwärmetauscher bei gleichzeitiger Verringerung ihrer Abmessungen weiter zu verbessern.

Die **Lösung** dieser Aufgabenstellung durch die Erfindung ist dadurch gekennzeichnet, daß die Einzelplatten mindestens im Eintrittsbereich jedes Strömungskanals mit leitschaufelartigen, durch einseitige Ausprägungen der Einzelplatten gebildeten und von beiden Seiten in den Strömungskanal hineinragenden und das durch den Zuströmquerschnitt eintretende Medium auf die volle Kanalbreite des Strömungskanals verteilenden Erhebungen versehen sind, die in der Art eines Winkels mit einem etwa parallel zur Hauptströmungsrichtung ausgerichteten Anströmschenkel und einem unter einem Winkel zwischen 7° und 90° zur Hauptströmungsrichtung liegenden Abströmschenkel ausgebildet sind, wobei zwischen den einander gegenüberliegenden leitschaufelartigen Erhebungen innerhalb der Strömungskanäle ein definierter Spalt ausgebildet ist.

Durch diese leitschaufelartigen Erhebungen gemäß der Erfindung wird das in die Strömungskanäle eintretende Medium innerhalb eines sehr kurzen axialen Strömungsabschnittes gleichmäßig auf die volle Kanalbreite des Strömungskanals verteilt, so daß Toträume im Eintrittsbereich der Strömungskanäle weitestgehend vermieden werden und nahezu die volle Fläche der Einzelplatten zum Wärmeaustausch zwischen den Medien herangezogen wird. Aufgrund der unter Vermeidung von Toträumen schnelleren Ausbreitung des einseitig in den Strömungskanal eintretenden Mediums auf die volle Kanalbreite steigt einerseits der Wirkungsgrad; andererseits ermöglicht die nahezu vollständige Ausnutzung der zur Verfügung stehenden Wärmeaustauschfläche und deren Beaufschlagung im echten Gleich- oder Gegenstrom bei Bedarf eine Reduzierung der Außenabmessungen des Plattenwärmetauschers ohne Verlust an Wärmeaustauschleistung.

Aus der EP-A-0252275 ist bei einem andersartigen Plattenwärmetauscher die Verwendung von im Strömungskanal angeordneten Erhebungen bekannt. Bei diesen sich auf den entsprechenden Erhebungen der jeweils benachbarten Wärmeaustauschplatte abstützenden Erhebung besteht die Gefahr, daß die Strömungskanäle insbesondere beim Einsatz von mit Feststoffpartikeln beladenen Medien verstopfen. Darüber hinaus stellen diese bekannten Erhebungen einen hohen Strömungswiderstand dar, was wiederum zu einer Verringerung des Wirkungsgrades des Plattenwärmetauschers führt.

Die leitschaufelartigen Erhebungen können von beiden Seiten in den Strömungskanal hineinragen. Hierdurch läßt sich die Höhe der einzelnen Erhebungen und damit ihre Verschmutzungsanfälligkeit reduzieren.

Um den erfindungsgemäßen Plattenwärmetauscher auch für mit Feststoffpartikeln beladene Medien ohne die Gefahr einer Verstopfung der Strömungskanäle verwenden zu können, ist gemäß einem weiteren Merkmal der Erfindung zwischen den einander gegenüberliegenden leitschaufelartigen Erhebungen innerhalb der Strömungskanäle ein definierter Spalt ausgebildet. Die Erhebungen werden somit teilweise überströmt, so daß die Gefahr einer Anlagerung von Feststoffpartikeln erheblich verringert wird.

Die leitschaufelartigen Erhebungen sind im Eintrittsbereich jeder Einzelplatte in der Art eines Winkels mit einem etwa parallel zur Hauptströmungsrichtung ausgerichteten Anströmschenkel und einem unter einem Winkel zwischen 7° und 90° zur Hauptströmungsrichtung liegenden Abströmschenkel ausgebildet. Durch diese erfindungsgemäße Weiterbildung läßt sich auf besonders wirkungsvolle und verlustarme Weise eine Ausbreitung des durch den Zuströmquerschnitt eintretenden Mediums auf die volle Kanalbreite erzielen. Hierbei kann es vorteilhaft sein, wenn gemäß einem weiteren Merkmal der Erfindung zumindest ein Teil, vorzugsweise der in der Längsmitte der Einzelplatten angeordnete Teil der leitschaufelartigen Erhebungen mit verlängerten Abströmschenkeln ausgebildet ist. Diese verlängerten Abströmschenkel dienen als zusätzliche Leitvorrichtungen und führen das eintretende Medium bis in den vom Zuströmquerschnitt abgewandten Teil des Strömungskanals.

Eine weitere wirkungsvolle Unterstützung der Vergleichmäßigung der Strömung innerhalb des Strömungskanals läßt sich dadurch erzielen, daß die angeströmten Enden der leitschaufelartigen Erhebungen schräg zur Hauptströmungsrichtung angeordnet sind. Hierbei sind vorzugsweise die leitschaufelartigen Erhebungen in der Längsmitte der Einzelplatten näher am Eintrittsquerschnitt angeordnet als die am Rand der Einzelplatten angeordneten Erhebungen.

Gemäß einem weiteren Merkmal der Erfindung sind die leitschaufelartigen Erhebungen im Austrittsbereich jeder Einzelplatte spiegelbildlich zu den leitschaufelartigen Erhebungen im Einströmbereich ausgebildet.

Eine besonders einfache und preisgünstige Art der leitschaufelartigen Erhebungen kann erfindungsgemäß dadurch geschaffen werden, daß die leitschaufelartigen Erhebungen durch einseitige Ausprägungen der Einzelplatten gebildet sind.

Um zusätzlich zu der erfindungsgemäßen Ausbreitung des in den Strömungskanal eintretenden Mediums eine Erhöhung der Wärmeaustauschleistung zu schaffen, ist beim erfindungsgemäßen Plattenwärmetauscher jede Einzelplatte gemäß einem weiteren Merkmal der Erfindung mit sich an den Eintrittsbereich anschließenden, über die gesamte Kanalbreite und Kanallänge verlaufenden und Turbulenzen erzeugenden Profilierungen versehen. Durch die turbulente Strömung wird der Wärmeübergang vergrößert und damit der Wirkungsgrad des erfindungsgemäßen Plattenwärmetauschers erhöht.

Bei einer bevorzugten Ausführung der Erfindung werden diese Profilierungen dadurch geschaffen, daß jede Einzelplatte mit abwechselnd zu einer der beiden Seiten ausgeprägten Noppen versehen ist.

Damit auch bei geringen Abständen zwischen benachbarten Einzelplatten der vorgegebene Plattenabstand über die volle Kanallänge und Kanalbreite gewährleistet ist, können erfindungsgemäß einige der Noppen als Abstandshalter für benachbarte Einzelplatten ausgebildet sein. Derartige Abstandshalter können schließlich auch im Bereich der leitschaufelartigen Erhebungen ausgebildet sein, um die Einzelplatten auch im Ein- und Austrittsbereich im vorgegebenen Abstand voneinander zu halten.

Auf der Zeichnung sind Ausführungsbeispiele des erfindungsgemäßen Plattenwärmetauschers dargestellt, und zwar zeigen:
- Fig. 1: eine perspektivische Ansicht eines aus mehreren Einzelplatten gebildeten Plattenstapels, wobei jedoch wegen der besseren Übersicht die leitschaufelartigen Erhebungen und Einzelnoppen nicht dargestellt sind,
- Fig. 2: eine Draufsicht auf ein erstes Ausführungsbeispiel einer erfindungsgemäß mit leitschaufelartigen Erhebungen und einem Noppenfeld ausgebildeten Einzelplatte,
- Fig. 3: eine Draufsicht auf ein zweites Ausführungsbeispiel einer Einzelplatte für einen Gleichstrom-Wärmetauscher und
- Fig. 4: eine Draufsicht auf ein weiteres Ausführungsbeispiel einer Einzelplatte.

Das in Fig. 1 schematisch dargestellte Ausführungsbeispiel eines Plattenwärmetauschers zeigt perspektivisch einen Plattenstapel S aus einer Mehrzahl formgeprägter Einzelplatten 1, die jeweils miteinander zu einem Plattenpaar P verbunden sind.

Jede Einzelplatte 1 umfaßt einen Boden 11, der in einer anderen Ebene liegt als die Längsränder 12. Im Anschluß und parallel zu diesen Längsrändern 12 ist jede Einzelplatte 1 jeweils mit einer Anlagefläche 13 ausgebildet, die gegenüber den Längsrändern 12 in der Höhe versetzt ist. Der Versatz zwischen der Anlagefläche 13 und dem zugehörigen Längsrand 12 ist doppelt so groß wie der Versatz zwischen den Längsrändern 12 und dem Boden 11. Der Boden 11 liegt demzufolge höhenmäßig in der Mitte zwischen der Ebene der Längsränder 12 und der Ebene der Anlageflächen 13.

Die quer zu den Längsrändern 12 der Einzelplatte 1 verlaufenden Ränder liegen beim Ausführungsbeispiel etwa zur Hälfte in der Ebene der Längsränder 12 bzw. in der Ebene der Anlageflächen 13. Auf diese Weise ergeben sich Querränder 14a und 14b, die in der Höhe, d.h. senkrecht zur Fläche des Bodens 11 um denselben Betrag zueinander versetzt sind wie die Ebenen, in denen einerseits die Längsränder 12 und andererseits die Anlageflächen 13 liegen. Die Fig. 1 läßt deutlich erkennen, daß hierbei die Querränder 14a bzw. 14b einander diagonal gegenüberliegen.

Jeweils zwei der in Fig. 1 als oberstes Teil dargestellten Einzelplatten 1 werden gemäß der unteren Darstellung in Fig. 1 zu Plattenpaaren P verbunden. In Fig. 1 sind fünf komplette Plattenpaare P dargestellt, wobei auf dem obersten Plattenpaar noch eine Einzelplatte 1 angeordnet ist, die mit der im Abstand dargestellten obersten Einzelplatte 1 ebenfalls zu einem Plattenpaar P verbunden wird.

Wenn die Plattenpaare P im Bereich der Anlageflächen 13 zum Plattenstapel S verbunden werden, ergeben sich übereinanderliegende Kanäle für die beiden am Wärmeaustausch teilnehmenden Medien. Während das eine Medium in den Strömungskanälen strömt, die jeweils durch die Plattenpaare P gebildet werden, strömt das andere Medium in den Strömungskanälen, die sich durch das Zusammenfügen der Plattenpaare P zum Plattenstapel S ergeben. Die in der Ebene der Längsränder 12 liegenden Querränder 14a der Einzelplatten 1 bilden hierbei den Zuströmquerschnitt Z₁ bzw. den Abströmquerschnitt A₁ der Strömungskanäle für das zwischen den Plattenpaaren P strömende Medium. Die in der Ebene der Anlageflächen 13 verlaufenden Querränder 14b der Einzelplatten 1 bilden die Zuströmquerschnitte Z₂ bzw. die Abströmquerschnitte A₂ für das andere Medium, das zwischen den Einzelplatten 1 jedes Plattenpaares P entweder in derselben oder in Gegenrichtung zum ersten Medium strömt. Die Fig. 1, die einen Gegenstrom-Wärmetauscher zeigt, läßt erkennen, daß aufgrund der diagonalen Anordnung der Eintritts- und Austrittsöffnungen die Zuströmquerschnitte Z₁ bzw. Z₂ für das eine Medium neben den Abströmquerschnitten A₂ bzw. A₁ für das andere Medium liegen, und zwar jeweils um eine halbe Höhe eines Plattenpaares P versetzt.

Um das in die Strömungskanäle eintretende Medium, dessen Zuströmquerschnitt Z₁ bzw. Z₂ sich lediglich über die halbe Breite des Strömungskanales erstreckt, innerhalb eines möglichst kurzen axialen Eintrittsbereiches E auf die volle Breite des Kanalquerschnittes zu verteilen, sind gemäß der Darstellung eines Ausführungsbeispiels einer Einzelplatte 1 in Fig. 2 im Eintrittsbereich E leitschaufelartige Erhebungen 2 angeordnet, die in den Strömungskanal hineinragen und das durch den Zuströmquerschnitt Z₁ bzw. Z₂ eintretende Medium auf die volle Kanalbreite des Strömungskanals verteilen. Bei dem in Fig. 2 dargestellten Ausführungsbeispiel sind die leitschaufelartigen Erhebungen in der Art eines Winkels mit einem etwa parallel zur Hauptströmungsrichtung ausgerichteten Anströmschenkel 21 und einem unter einem Winkel zwischen 7° und 90° zur Hauptströmungsrichtung liegenden Abströmschenkel 22 ausgebildet. Hierdurch ergibt sich eine Reihe in der Art von Leitschaufeln, wie der obere Teil in Fig. 2 erkennen läßt. Um Totzonen im linken oberen Teil des Strömungskanals gemäß Fig. 2 zu vermeiden, können vorzugsweise die in der Mitte der Einzelplatte 1 ausgebildeten Erhebungen 2 mit verlängerten Abströmschenkeln 22 ausgebildet sein. Außerdem ist es vorteilhaft, wenn die angeströmten Enden der Erhebungen 2 schräg zur Hauptströmungsrichtung angeordnet sind, wobei die leitschaufelartigen Erhebungen 2 in der Längsmitte der Einzelplatte 1 näher am Zuströmquerschnitt angeordnet sind als die am Rand der Einzelplatten 1 angeordneten Erhebungen 2.

Bei dem in Fig. 2 dargestellten Ausführungsbeispiel eines Gegenstrom-Wärmetauschers sind die leitschaufelartigen Erhebungen 2 durch einseitige Ausprägungen der Einzelplatten 1 gebildet, wobei die im unteren Teil der Darstellung gestrichelt dargestellten Erhebungen 2 in den jeweils anderen, von derselben Einzelplatte 1 begrenzten Strömungskanal hineinragen. Auf diese Weise ergeben sich von beiden Seiten in den jeweiligen Strömungskanal hineinragende leitschaufelartige Erhebungen 2, wobei zwischen diesen gegenüberliegenden Erhebungen 2 ein definierter Spalt ausgebildet ist, der ein teilweises überströmen der Erhebungen 2 ermöglicht, wodurch ein Zusetzen der Eintrittsbereiche E bei mit Feststoffpartikeln beladenen Medien verhindert wird.

Um die Wärmeaustauschleistung des mit den Einzelplatten 1 nach Fig. 2 ausgestatteten Plattenwärmetauschers zu erhöhen, ist gemäß dem Ausführungsbeispiel in Fig. 2 jede Einzelplatte 1 mit einem sich an den Eintrittsbereich E anschließenden, über die gesamte Kanalbreite und Kanallänge verlaufenden Noppenfeld aus einer Vielzahl von in den Strömungskanal hineinragenden Einzelnoppen 31,32 versehen. Diese Einzelnoppen 31,32 sind abwechselnd zu einer der beiden Seiten der Einzelplatte 1 ausgeprägt. Die in der Draufsicht nach Fig. 2 erkennbaren Einzelnoppen 31 sind jeweils durch einen Kreis, die auf der abgewandten Seite ausgebildeten Einzelnoppen 32 durch ein Kreuz dargestellt. Das durch die Einzelnoppen 31 und 32 in den beiden benachbarten Strömungskanälen ausgebildete Noppenfeld schafft mittels der hierdurch erzeugten Profilierungen eine turbulente Strömung über die volle Länge und Breite der Strömungskanäle, wodurch sich die Wärmeaustauschleistung des Plattenwärmetauschers erhöht.

Durch Punkte und größere Kreuze ist angedeutet, daß einige der Noppen 31 bzw. 32 als Abstandshalter für benachbarte Einzelplatten 1 ausgebildet sein können. Auch im Bereich der leitschaufelartigen Erhebungen 2 können derartige Abstandshalter ausgebildet sein, die in Fig. 2 durch Kreise angedeutet sind.

Diese Abstandshalter liegen an den Abstandshaltern benachbarter Einzelplatten an, so daß hierdurch der vorgegebene Abstand zwischen benachbarten Einzelplatten 1 auch unter ungünstigen Bedingungen aufrechterhalten wird.

Die Fig. 3 zeigt eine Einzelplatte 1 für einen Wärmetauscher, dessen Kanäle im Gleichstrom der beiden Medien durchströmt werden. Demzufolge sind die zu der einen Seite ausgeprägten leitschaufelartigen Erhebungen 2 spiegelbildlich zu den zur anderen Seite ausgeprägten Erhebungen 2 ausgebildet. Das eine Medium ist hierbei durch mit ausgezogenen Linien dargestellte Pfeile, das andere Medium durch Pfeile symbolisiert, die gestrichelt dargestellt sind.

Die Fig. 4 zeigt schließlich eine Einzelplatte 1, die ebenfalls für einen Gleichstrom-Wärmetauscher bestimmt ist, bei der jedoch leitschaufelartige Erhebungen 2 nicht nur im Eintrittsbereich E, sondern auch im Austrittsbereich A angeordnet sind, wobei diese wiederum spiegelbildlich zu den Erhebungen 2 im Eintrittsbereich E ausgebildet sind.

### Bezugszeichenliste:

- A: Austrittsbereich
- A₁: Abströmquerschnitt
- A₂: Abströmquerschnitt
- E: Eintrittsbereich
- P: Plattenpaar
- S: Plattenstapel
- Z₁: Zuströmquerschnitt
- Z₂: Zuströmquerschnitt

- 1: Einzelplatte
- 11: Boden
- 12: Längsrand
- 13: Anlagefläche
- 14a: Querrand
- 14b: Querrand

- 2: Erhebung
- 21: Anströmschenkel
- 22: Abströmschenkel
- 31: Einzelnoppe
- 32: Einzelnoppe

## Patentansprüche

1. Plattenwärmetauscher mit im Gleichstrom oder Gegenstrom durchströmten Kanälen, die für das eine Medium zwischen jeweils zu einem Plattenpaar (P) verbundenen Einzelplatten (1) und für das andere Medium zwischen den zu einem Plattenstapel (S) zusammengefügten Plattenpaaren (P) gebildet sind, wobei die Einzelplatten (1) und die Plattenpaare (P) an ihren parallel zur Hauptströmungsrichtung verlaufenden Rändern (12, 13) miteinander verbunden sind, die Zu- und Abströmquerschnitte (Z₁, Z₂, A₁, A₂) jedes Strömungskanals in Hauptströmungsrichtung diagonal zueinander angeordnet und die unmittelbar aneinanderliegenden Zuström- bzw. Abströmquerschnitte (Z₁, Z₂, A₁, A₂) für das eine Medium zu den benachbarten Abström- bzw. Zuströmquerschnitten (A₁, A₂, Z₁, Z₂) für das andere Medium jeweils um die halbe Höhe der Zu- bzw. Abströmquerschnitte (Z₁, Z₂, A₁, A₂) versetzt sind,
**dadurch gekennzeichnet**,
daß die Einzelplatten (1) mindestens im Eintrittsbereich (E) jedes Strömungskanals mit leitschaufelartigen, durch einseitige Ausprägungen der Einzelplatten (1) gebildeten und von beiden Seiten in den Strömungskanal hineinragenden und das durch den Zuströmquerschnitt (Z₁, Z₂) eintretende Medium auf die volle Kanalbreite des Strömungskanals verteilenden Erhebungen (2) versehen sind, die in der Art eines Winkels mit einem etwa parallel zur Hauptströmungsrichtung ausgerichteten Anströmschenkel (21) und einem unter einem Winkel zwischen 7° und 90° zur Hauptströmungsrichtung liegenden Abströmschenkel (22) ausgebildet sind, wobei zwischen den einander gegenüberliegenden leitschaufelartigen Erhebungen (2) innerhalb der Strömungskanäle ein definierter Spalt ausgebildet ist.

2. Plattenwärmetauscher nach Anspruch 1, dadurch gekennzeichnet, daß zumindest ein Teil, vorzugsweise der in der Längsmitte der Einzelplatten (1) angeordnete Teil der leitschaufelartigen Erhebungen (2) mit verlängerten Abströmschenkeln (22) ausgebildet ist.

3. Plattenwärmetauscher nach Anspruch 1 oder 2, dadurch gekennzeichnet, daß die angeströmten Enden der leitschaufelartigen Erhebungen (2) schräg zur Hauptströmungsrichtung angeordnet sind, wobei die leitschaufelartigen Erhebungen (2) in der Längsmitte der Einzelplatten (1) näher am Zuströmquerschnitt (Z₁, Z₂) angeordnet sind als die am Rand der Einzelplatten (1) angeordneten Erhebungen (2).

4. Plattenwärmetauscher nach mindestens einem der Ansprüche 1 bis 3, dadurch gekennzeichnet, daß die leitschaufelartigen Erhebungen (2) im Austrittsbereich jeder Einzelplatte (1) spiegelbildlich zu den leitschaufelartigen Erhebungen (2) im Einströmbereich (E) ausgebildet sind.

5. Plattenwärmetauscher nach mindestens einem der Ansprüche 1 bis 4, dadurch gekennzeichnet, daß jede Einzelplatte (1) mit sich an den Eintrittsbereich (E) anschließenden, über die gesamte Kanalbreite und Kanallänge verlaufenden und Turbulenzen erzeugenden Profilierungen (31, 32) versehen ist.

6. Plattenwärmetauscher nach Anspruch 5, dadurch gekennzeichnet, daß jede Einzelplatte (1) mit abwechselnd zu einer der beiden Seiten ausgeprägten Noppen (31, 32) versehen ist.

7. Plattenwärmetauscher nach Anspruch 6, dadurch gekennzeichnet, daß einige der Noppen (31, 32) als Abstandshalter für benachbarte Einzelplatten (1) ausgebildet sind.

8. Plattenwärmetauscher nach Anspruch 7, dadurch gekennzeichnet, daß einzelne Abstandshalter auch im Bereich der leitschaufelartigen Erhebungen (2) ausgebildet sind.

## Claims

1. Plate-type heat exchanger with channels, through which a flow passes in co-current or countercurrent and which are formed, for one medium, between individual plates (1) in each case connected to form a pair of plates (P), and, for the other medium, between the pairs of plates (P) joined together to form a plate stack (S), the individual plates (1) and the pairs of plates (P) being connected to one another at their edges (12, 13) running parallel to the main flow direction, the inflow and flow-off cross-sections (Z₁, Z₂, A₁, A₂) of each flow channel being arranged diagonally to one another in the main flow direction, and the directly adjacent inflow and flow-off cross-sections (Z₁, Z₂, A₁, A₂) for one medium being offset relative to the adjacent flow-off and inflow cross-sections (A₁, A₂, Z₁, Z₂) for the other medium, in each case by half the height of the inflow and flow-off cross-sections (Z₁, Z₂, A₁, A₂) respectively, characterized in that the individual plates (1) are provided, at least in the inlet region (E) of each flow channel, with elevations (2) resembling guide blades, which are formed by portions stamped out from the individual plates (1) on one side, project from both sides into the flow channel and distribute the medium entering through the inflow cross-section (Z₁, Z₂) over the full channel width of the flow channel and which are designed in the manner of an angle with an onflow leg (21) oriented approximately parallel to the main flow direction and with a flow-off leg (22) lying at an angle of between 7° and 90° to the main flow direction, a specific gap being formed within the flow channels between the mutually opposite elevations (2) resembling guide blades.

2. Plate-type heat exchanger according to Claim 1, characterized in that at least some of the elevations (2) resembling guide blades, preferably those arranged in the longitudinal centre of the individual plates (1), are designed with lengthened flow-off legs (22).

3. Plate-type heat exchanger according to Claim 1 or 2, characterized in that the onflow ends of the elevations (2) resembling guide blades are arranged obliquely to the main flow direction, the elevations (2) resembling guide blades located in the longitudinal centre of the individual plates (1) being arranged nearer to the inflow cross-section (Z₁, Z₂) than the elevations (2) arranged at the edge of the individual plates (1).

4. Plate-type heat exchanger according to at least one of Claims 1 to 3, characterized in that the elevations (2) resembling guide blades are designed, in the outlet region of each individual plate (1), mirror-symmetrically to the elevations (2) resembling guide blades located in the inflow region (E).

5. Plate-type heat exchanger according to at least one of Claims 1 to 4, characterized in that each individual plate (1) is provided with turbulence-generating profilings (31, 32) adjacent to the inlet region (E) and extending over the entire channel width and channel length.

6. Plate-type heat exchanger according to Claim 5, characterized in that each individual plate (1) is provided with bosses (31, 32) stamped out alternately on one of the two sides.

7. Plate-type heat exchanger according to Claim 6, characterized in that some of the bosses (31, 32) are designed as spacers for adjacent individual plates (1).

8. Plate-type heat exchanger according to Claim 7, characterized in that individual spacers are also formed in the region of the elevations (2) resembling guide blades.

## Revendications

1. Echangeur de chaleur à plaques comprenant des canaux qui sont parcourus par des courants parallèles ou à contre-courant et qui sont respectivement formés, pour l'un des milieux, entre deux plaques individuelles (1) réunies sous forme d'une paire de plaques (P) et, pour l'autre milieu, entre les paires de plaques (P) assemblées en forme de pile de plaques (S), les plaques individuelles (1) et les paires de plaques (P) étant reliées entre elles au niveau de leurs bords (12, 13) parallèles à la direction principale d'écoulement, les sections d'entrée et de sortie (Z₁, Z₂, A₁, A₂) de chaque canal d'écoulement étant situées en diagonale l'une par rapport à l'autre dans la direction principale d'écoulement, et les sections d'entrée et de sortie (Z₁, Z₂, A₁, A₂) immédiatement adjacentes et destinées à l'un des milieux étant respectivement décalées de la moitié de la hauteur des sections d'entrée et de sortie (Z₁, Z₂, A₁, A₂) par rapport aux sections de sortie et d'entrée voisines (A₁, A₂, Z₁, Z₂) destinées à l'autre milieu, caractérisé en ce que, au moins dans la zone d'entrée (E) de chaque canal d'écoulement, les plaques individuelles (1) sont pourvues de surépaisseurs (2) en forme d'ailettes de guidage qui sont formées en matriçant l'une des faces des plaques individuelles (1), font saillie sur les deux faces dans le canal d'écoulement et répartissent sur toute la largeur du canal d'écoulement le milieu arrivant par la section d'entrée (Z₁, Z₂) et qui sont conçues sous la forme d'un angle comprenant une branche d'entrée (21) orientée sensiblement parallèlement à la direction principale d'écoulement et une branche de sortie (22) disposée selon un angle compris entre 7° et 90° par rapport à la direction principale d'écoulement, un interstice défini étant créé à l'intérieur des canaux d'écoulement entre les surépaisseurs en vis-à-vis (2) en forme d'ailettes de guidage.

2. Echangeur de chaleur à plaques selon la revendication 1, caractérisé en ce qu'au moins une partie des surépaisseurs (2) en forme d'ailettes de guidage, de préférence la partie située sur l'axe longitudinal médian des plaques individuelles (1), comporte des branches de sortie prolongées (22).

3. Echangeur de chaleur à plaques selon la revendication 1 ou 2, caractérisé en ce que les extrémités d'entrée des surépaisseurs (2) en forme d'ailettes de guidage sont disposées en biais par rapport à la direction principale d'écoulement, les surépaisseurs (2) en forme d'ailettes de guidage situées sur l'axe longitudinal médian des plaques individuelles (1) étant plus proches de la section d'entrée (Z₁, Z₂) que les surépaisseurs (2) situées au bord des plaques individuelles (1).

4. Echangeur de chaleur à plaques selon au moins une des revendications 1 à 3, caractérisé en ce que les surépaisseurs (2) en forme d'ailettes de guidage situées dans la zone de sortie de chaque plaque individuelle (1) sont conçues selon une symétrie en miroir par rapport aux surépaisseurs (2) en forme d'ailettes de guidage situées dans la zone d'entrée (E).

5. Echangeur de chaleur à plaques selon au moins une des revendications 1 à 4, caractérisé en ce que chaque plaque individuelle (1) comporte des profilages (31, 32) qui sont adjacents à la zone d'entrée (E), s'étendent sur toute la largeur et toute la longueur du canal et créent des turbulences.

6. Echangeur de chaleur à plaques selon la revendication 5, caractérisé en ce que chaque plaque individuelle (1) est garnie de plots (31, 32) matricés alternativement vers l'une des deux faces.

7. Echangeur de chaleur à plaques selon la revendication 6, caractérisé en ce que certains des plots (31, 32) sont conçus sous la forme d'entretoises pour des plaques individuelles voisines (1).

8. Echangeur de chaleur à plaques selon la revendication 7, caractérisé en ce que des entretoises individuelles sont également prévues dans la zone des surépaisseurs (2) en forme d'ailettes de guidage.
